# EUROPÄISCHE PATENTSCHRIFT

(11) **EP 3 922 798 B1**
(45) Veröffentlichungstag und Bekanntmachung des Hinweises auf die Patenterteilung: **03.04.2024**
(21) Anmeldenummer: 21173799.4
(22) Anmeldetag: 14.05.2021
(51) Int. Cl.: E05F 1/06, E05F 5/02, E05D 15/54, E05D 3/02

(54) **TÜR MIT EINEM SCHARNIER MIT INTEGRIERTER ANSCHLAGDÄMPFUNG**
DOOR WITH A HINGE WITH INTEGRATED STOP DAMPING
PORTE DOTÉE D'UNE CHARNIÈRE À ABSORPTION DES CHOCS INTÉGRÉE

(30) Priorität: 08.06.2020 DE 102020207128
(43) Veröffentlichungstag der Anmeldung: 15.12.2021
(73) Patentinhaber: Kermi GmbH, 94447 Plattling (DE)
(72) Erfinder: Zißler, Horst, 94362 Neukirchen (DE)
(74) Vertreter: Patentanwälte Bressel und Partner mbB

(56) Entgegenhaltungen:
- EP-A2- 2 803 799
- IT-A1- UA20 164 327

## Beschreibung

Die Erfindung betrifft eine Tür mit einem Scharnier mit einem Hebe-Senkmechanismus und einer integrierten Anschlagdämpfung mittels eines linear geführten Mitnehmers nach dem Oberbegriff des Anspruchs 1. Dabei handelt es sich insbesondere um eine Tür für eine Duschabtrennung, die als Pendeltür ausgebildet ist.

Derartige Scharniere werden beispielsweise in der DE 21 25 293 A2, DE 21 29 026 A2, DE 90 02 749 U1, DE 201 16 691 U1 und DE 19858 709 A1 beschrieben. Nachteilig bei den vorbenannten Scharnieren ist, dass alle darin beschriebenen Hebe-Senk-Mechanismen in der Regel ungebremst bis zum Anschlag des Türflügels fallen.

Im Normalfall schlagen bei solchen Pendeltürbeschlägen bzw. Scharnieren die Beschlagsteile aneinander oder werden durch außenliegende Anschlagpuffer geschont.

In der DE 20 2020 000 400 U1 werden scharnierartige Pendelbeschläge beschrieben, die zwei Beschlaghälften aufweisen, die gelenkig über ein Koppelteil zur gelenkigen Kopplung der Beschlaghälften unter Bildung von zwei Gelenken mit parallelen Schwenkachsen miteinander verbunden sind. Der Beschlag weist einen zwischen einer der Beschlaghälften und dem Koppelteil wirkenden Anschlag aufweist, der verstellbar ist und/oder dass der Beschlag zwischen den beiden Schwenkachsen ein verstellbares und/oder dämpfendes Anschlagelement aufweist, dass den Anschlag bildet. Die vorliegende Erfindung unterscheidet sich dadurch, dass der Beschlag kein Koppelteil zur gelenkigen Kopplung der Beschlaghälften unter Bildung von zwei Gelenken mit parallelen Schwenkachsen aufweist. Der nach der Erfindung vorgesehene Dämpfer greift direkt am Drehbolzen eines Gelenkes mit nur einer Schwenkachse an. Eine ähnliche Vorrichtung wird in der DE 42 31 721 C2 beschrieben.

Im Gegensatz zur DE 20 2020 000 400 U1 und zur DE 42 31 721 C2 wird der erfindungsgemäße Beschlag durch einen mit der Drehachse zusammenwirkenden Mitnehmer im Zusammenspiel mit einem integrierten Anschlagpuffer gebremst. Vorteilhaft ist der Anschlagpuffer dadurch von außen nicht sichtbar.

Durch den linear auf dem Drehbolzen geführten (Nuten) Mitnehmer wird eine optimale Kraftübertragung auf den Kraftverteiler gewährleistet.

In der DE 20 2018 100 721 U1 wird eine Bremsvorrichtung für ein Scharnier beschrieben. Die DE 20 2018 100 721 U1 hat im Gegensatz zu der neuen Anschlagbremse nur eine einseitige Bremswirkung.

Aus der EP 2 803 799 A2 ist ein Scharnier zur schwenkbaren Halterung eines im wesentlichen ebenen Abschnitts, insbesondere eines Türflügels einer Duschabtrennung beispielsweise an einem Gebäudeabschnitt oder einem anderen Trennwandabschnitt einer Duschabtrennung oder dergleichen, bekannt, wobei das Scharnier einen abschnittsseitigen Festlegungsbereich bzw. ein erstes Scharnierband und einen körperseitigen Scharnierbereich bzw. ein zweites Scharnierband aufweist und die beiden Festlegungsbereiche bzw. Scharnierbänder über einen, mit einer aus einem Hebe-Senk-Mechanismus und einer Druckfeder bestehenden Schließmechanik versehenen Scharnierbolzen schwenkbar miteinander verbunden sind, wobei der Scharnierbolzen über einen kegelförmigen oder mit ähnlicher Wirkung ausgebildeten Abschnitt und einen Mitnehmer mit einer Rotationsbremse in einer form- und kraftschlüssigen Wirkverbindung steht.

Aus der IT UA20 164 327 A1 ist ein Scharnier bekannt, insbesondere für Duschabtrennungen und Glastüren.

Die Aufgabe der vorliegenden Erfindung besteht darin ein Scharnier vorzustellen, welches einen mit einer Schließmechanik versehenen Scharnierbolzen aufweist, der ein ungebremstes Anschlagen des Türflügels verhindert und ein sanftes Abbremsen des Türflügels bis zum vorgesehenen Türanschlag erlaubt. Insbesondere sollen die aus dem Stand der Technik bekannten Beschläge bzw. Scharniere für Pendeltüren mit einem Anschlagpuffer dahingehend verbessert werden, dass diese von außen nicht sichtbar sind.

Die Erfindung kann sowohl für Türen in Verbindung mit einem Festteil oder einer Wand bzw. für Beschläge/Scharniere für derartige Türen eingesetzt werden. Die integrierte Dämpfung funktioniert in gleicher Weise bei der Türöffnung nach innen oder nach außen.

Erfindungsgemäß wird diese Aufgabe durch die Merkmale des Anspruchs 1 gelöst. Vorteilhafte Weiterbildungen der Erfindung sind in den untergeordneten Ansprüchen enthalten. Zum Umfang der Erfindung gehört auch eine Duschabtrennung mit einem Türflügel und mindestens einem erfindungsgemäßen Scharnier zur Verbindung des Türflügels mit einem Gebäudeabschnitt oder einem Trennwandabschnitt. Demnach beinhaltet die Erfindung ein Scharnier zur schwenkbaren Halterung eines im wesentlichen ebenen Abschnitts, insbesondere eines Türflügels einer Duschabtrennung an einem Gebäudeabschnitt oder einem Trennwandabschnitt einer Duschabtrennung oder dergleichen, wobei das Scharnier ein erstes Scharnierband mit einer Hülse für den Gebäudeabschnitt oder den Trennwandabschnitt und ein zweites Scharnierband für den Türflügel aufweist und die beiden Scharnierbänder über einen, mit einer aus einem Hebe-Senk-Mechanismus bestehenden Schließmechanik versehenen Scharnierbolzen schwenkbar miteinander verbunden sind. Dabei ist vorgesehen, dass der Scharnierbolzen mit einer Anschlagdämpfung in einer Wirkverbindung steht, wobei die Anschlagdämpfung aus einem Dämpfer, einen damit verbundenen Kraftverteiler und einen Mitnehmer gebildet wird, die in der Hülse des Scharnierteils angeordnet sind. Der Mitnehmer ist dabei über den Scharnierbolzen linear beweglich gelagert und der Dämpfer ist mit dem Kraftverteiler fest im Scharnierteil integriert.

Nach einem weiteren Merkmal der Erfindung ist vorgesehen, dass in der Hülse des Scharnierteils eine Heberkurve angeordnet ist. In der Hülse des Scharnierteils ist weiter eine Aufnahme zur Lagerung des Dämpfers vorgesehen, wobei der Dämpfer eine Aufnahme für einen Zapfen aufweist der am Kraftverteiler zur kraftschlüssigen Verbindung von Dämpfer und Kraftverteiler angeordnet ist. Vorteilhaft ist vorgesehen, dass der Mitnehmer mindestens einen Anschlagsteg zum Anschlag an den Kraftverteiler aufweist. Weiter sind zwei Bolzenlager zur formschlüssigen Aufnahme des Scharnierbolzens vorgesehen. Der Scharnierbolzen weist Formschlussflächen und Führungsnuten auf, wobei die Formschlussflächen mit Formschlussaufnahmen der Bolzenlager in einer Wirkverbindung stehen und die Führungsnuten mit den Führungsstegen des Mitnehmers in einer Wirkverbindung stehen. Weiter ist vorteilhaft vorgesehen, dass der Hebe-Senk-Mechanismus durch eine in der Hülse im Scharnierband vorgesehene untere Heberkurve und durch eine am Lagerteil angeordnete obere Heberkurve, die in einem Wirkzusammenhang stehen, gebildet wird.

Die Scharnierbänder sind kraft -, form- und/oder stoffschlüssig mit dem Türflügel und dem Gebäudeabschnitt oder Trennwandabschnitt verbunden.

Wie bereits erwähnt, umfasst die Erfindung auch eine Duschabtrennung mit einem Türflügel und mindestens einem Scharnier zur Verbindung des Türflügels mit einem Gebäudeabschnitt oder einem Trennwandabschnitt, wobei das bzw. die Scharniere nach den o.g. Merkmalen ausgebildet sind, wobei der Türflügel als Pendeltür ausgebildet ist.

Die Erfindung soll nachfolgend in einem Ausführungsbeispiel näher erläutert werden. Es zeigen:
- Fig. 1: eine Explosionsdarstellung der Teile des Scharniers mit dem Türflügel und Festfeld,
- Fig. 2: die Tür in 180°-Neutralstellung im horizontalen Schnitt,
- Fig. 3: Tür nach außen geöffnet im horizontalen Schnitt,
- Fig. 4: Tür nach innen geöffnet im horizontalen Schnitt,
- Fig. 5: Vertikaler Schnitt in Neutralstellung (Heberkurve bzw. Tür unten), und
- Fig.6: Vertikaler Schnitt in geöffneter Stellung (Heberkurve bzw. Tür angehoben).

In der Figur 1 sind alle Teile des Scharniers S dargestellt. Weiter werden zumindest angedeutet dargestellt der Türflügel 18 mit Pendelöffnung und ein Festfeld 16 (oder ein Wandabschnitt.

In der Fig. 2 sind die Tür in 180°- Neutralstellung im horizontalen Schnitt der Dämpfer 3, der Kraftverteiler 4, der Scharnierbolzen 5 mit den Führungsnuten und der der Mitnehmer 6 zu sehen. Der Mitnehmer 6 ist mit mindestens einem Führungssteg 6.1 versehen. Diese Führungsstege 6.1 schaffen die verdrehsichere Verbindung zum Bolzen 5 mit den Führungsnuten 5.2n (min. eine Nut), so dass der Mitnehmer 6 nur noch linear auf dem Bolzen 5 gleitet.

Der Scharnierbolzen 5 ist über die Formschlussflächen 5.1 mit dem Bolzenlager 7 mit der Heberkurve 7.1 über die Formschlussaufnahme 7.2 (nicht sichtbar) und dem Bolzenlager 8 (unten) mit dem Formschluss 8.1 verbunden. Das Bolzenlager 7 mit der Heberkurve 7.2 und das Bolzenlager 8 (unten) sind ebenfalls formschlüssig mit dem Beschlagsteil Tür 2 verbunden. Hierdurch dreht sich der Scharnierbolzen 5 mit der Tür 18. Der Mitnehmer 6 dreht sich mit dem Scharnierbolzen 5 bzw. dem Beschlagsteil Tür 2.

In der Fig.3 ist die Tür 18 nach außen geöffnet. Beim Bewegen des Türbeschlags 2 der Tür 18 nach innen oder außen schlägt der auf der Drehachse des Scharnierbolzens 5 linear geführte Mitnehmer 6 an einem Kraftverteiler 4 an. Durch den Druck des Anschlages 6.1 am Mitnehmer 6 auf den Kraftverteiler-4 wird der Dämpfer 3 verdrückt und nimmt die Öffnungskräfte der Tür 18 zum Großteil auf.

Durch die Lineare Führung des Mitnehmers 6 auf dem Scharnierbolzen 5 kann dieser den kompletten zur Verfügung stehenden Platz zwischen dem Drehlager 1 und Drehlager 2 einnehmen. Durch die Lineare Führung des Mitnehmers 6 nimmt dieser die Auf-und Ab-Bewegungen des Hebe-Senk-Mechanismus mit auf. Mitnehmer und Kraftverteiler sind hierdurch ähnlich groß und immer auf gleicher Höhe. Somit erfolgt eine optimale, gleichmäßige Übertragung der Anschlagskräfte auf den Kraftverteiler 4 bzw. Dämpfer 3.

Die Gläser der Flächen 16 und 18 sind an den Beschlägen 1 und 2 vorzugsweise verklebt und/oder verschraubt.

Beim Bewegen der Tür 18 nach innen (Fig. 4) passiert das Identische wie beim Öffnen nach außen.

Die Montage erfolgt, wie nachfolgend beschrieben.

Die Zwischenlagen werden zum Schutz der Glasteile 16, 18 auf die Beschlagsteile 1, 2 aufgeklebt bzw. aufgesteckt. Der Kraftverteiler 4 wird mit dem Dämpfer 3 verbunden und in dafür vorgesehene Öffnung der Hülse 1.1 im Beschlagsteil 1 des Festfeldes bzw. im Beschlagsteil Wand gesteckt. Die Lagerbuchsen 9, 10 werden dann in dafür vorgesehene Öffnung der Hülse 1.1 im Beschlagsteil 1 Festfeld bzw. Beschlagsteil Wand gesteckt. Der Mitnehmer 6 wird zwischen die beiden Lagerbuchsen bzw. Drehlagern 9, 10 geschoben. Danach werden die Dämpfungsabdeckungen 11, 12 montiert. Die komplette Baugruppe wird in der dafür vorgesehenen "Öffnung des Beschlagsteils 2 Tür" montiert. Die beiden Beschlagsteile 1, 2 werden über den Scharnierbolzen 5 mit den Formschlußflächen 5.1 mit den linearen Führungsnuten 5.2 verbunden. Das Bolzenlager 7 mit der Heberkurve 7.2 und das Bolzenlager 8 unten werden formschlüssig in die dafür vorgesehenen Öffnungen des Beschlagsteils 2 Tür gesteckt und mit den vorgesehenen Schrauben 13 mit den jeweiligen Bolzenenden verbunden. Durch die Formschlußflächen 7.1, 8.1 an den Bolzenenden ist der Scharnierbolzen 5 verdrehfest mit dem Türbeschlag 2 verbunden. Dann wird der Glasschutz 17 aufgesteckt und in dafür vorgesehene Öffnung 18.1 im Türglas montiert und mit dem Befestigungsmaterial 19 Tür und Beschlag verbunden. Abschließend werden die Abdeckungen montiert und das Beschlagsteil 1 Festfeld bzw. Beschlagsteil Wand mit dem Festfeld oder der Wand verbinden.

### Liste der verwendeten Bezugszeichen

1 Beschlagsteil Festfeld oder Beschlagsteil Wand mit Hülse1.1 und mit Heberkurve 1.2,
2 Beschlagsteile Tür
3 Dämpfer
4 Kraftverteiler
5 Drehbolzen mit Formschlussflächen 5.1 und mit linearen Führungsnuten 5.2, 5.2n
6 Mitnehmer mit Steg bzw. Anschlag 6.1 (6.1') und Führungssteg 6.2, 6.2n
7 Bolzenlager oben, mit Formschlussaufnahme 7.1 und Heberkurve 7.2
8 Bolzenlager unten, mit Formschlussaufnahme 8.1
9 Drehlager 1
10 Drehlager 2
11 Dämpfungsabdeckung
12 Unterer Abschluss der Dämpfungsabdeckung
13 Schrauben
14 Abdeckung Innen
15 Achsabdeckungen
16 Glas Festfeld oder Wand
17 Glasschutz Glas Tür
18 Glas Tür mit Pendelöffnung 18.1
19 Befestigungsmaterial
X Hebe- und Senkmechanismus
S Scharnier

## Patentansprüche

1. Scharnier zur schwenkbaren Halterung eines im wesentlichen ebenen Abschnitts, insbesondere eines Türflügels einer Duschabtrennung an einem Gebäudeabschnitt oder einem Trennwandabschnitt einer Duschabtrennung oder dergleichen, wobei das Scharnier ein erstes Scharnierband (1) mit einer Hülse (1.1) für den Gebäudeabschnitt oder den renTrennwandabschnitt und ein zweites Scharnierband (2) für den Türflügel aufweist und die beiden Scharnierbänder (1, 2) über einen, mit einer aus einem Hebe-Senk-Mechanismus (x) bestehenden Schließmechanik versehenen Scharnierbolzen (5) schwenkbar miteinander verbunden sind, **dadurch gekennzeichnet, dass** der Scharnierbolzen (5) mit einer Anschlagdämpfung in einer Wirkverbindung steht, wobei die Anschlagdämpfung aus einem Dämpfer (3), einen damit verbundenen Kraftverteiler (4) und einen Mitnehmer (6) gebildet wird, die in der Hülse (1.1) des Scharnierteils (1) angeordnet sind, wobei der Mitnehmer (6) über den Scharnierbolzen (5) linear beweglich und verdrehsicher gelagert ist und der Dämpfer (3) mit dem Kraftverteiler (4) fest im Scharnierband (1) integriert ist.

2. Scharnier nach Anspruch 1, **dadurch gekennzeichnet, dass** der Hebe-Senk-Mechanismus (x) durch eine in der Hülse (1.1) im Scharnierband (1) vorgesehene untere Heberkurve (1.2) und durch eine am Bolzenlager (7) angeordnete obere Heberkurve (7.2), die in einem Wirkzusammenhang stehen, gebildet wird.

3. Scharnier nach den Ansprüchen 1 und 2, **dadurch gekennzeichnet, dass** in der Hülse (1.1) des Scharnierteils (1) eine Aufnahme zur Lagerung des Dämpfers (3) vorgesehen ist und der Dämpfer (3) eine Aufnahme für einen Zapfen (4.1) aufweist der am Kraftverteiler (4) angeordnet ist zur kraftschlüssigen Verbindung von Dämpfer und Kraftverteiler.

4. Scharnier nach den Ansprüchen 1 bis 3, **dadurch gekennzeichnet, dass** der Mitnehmer (6) einen Steg aufweist, der Anschläge (6.1) für die Anschlagsdämpfung bildet, und mindestens einen Führungssteg (6.2) aufweist.

5. Scharnier nach den Ansprüchen 1 bis 4, **dadurch gekennzeichnet, dass** Bolzenlager (7, 8) zur formschlüssigen Aufnahme des Scharnierbolzens (5) vorgesehen sind.

6. Scharnier nach den Ansprüchen 1 bis 5, **dadurch gekennzeichnet, dass** der Scharnierbolzen (5) Formschlussflächen (5.1) und Führungsnuten (5.2) aufweist, wobei die Formschlussflächen (5.1) mit Formschlussaufnahmen (7.1, 8.1) der Bolzenlager (7, 8) in einer Wirkverbindung stehen und die Führungsnuten (5.2) mit den Führungsstegen (6.2) des Mitnehmers 6 in einer Wirkverbindung stehen.

7. Scharnier nach einem der o.g. Ansprüche, **dadurch gekennzeichnet, dass** die Scharnierbänder (1, 2) kraft -, form- und/oder stoffschlüssig mit dem Türflügel und dem Gebäudeabschnitt oder Trennwandabschnitt verbunden sind.

8. Duschabtrennung mit einem Türflügel und mindestens einem Scharnier zur Verbindung des Türflügels mit einem Gebäudeabschnitt oder einem Trennwandabschnitt, **dadurch gekennzeichnet, dass** das bzw. die Scharniere nach wenigstens einem den o.g. Ansprüchen 1 bis 7 ausgebildet sind und der Türflügel als Pendeltür ausgebildet ist.

## Claims

1. A hinge for pivotably holding a substantially flat section, in particular a door leaf of a shower enclosure on a building section or a partition wall section of a shower enclosure or the like, wherein the hinge has a first hinge strip (1) with a sleeve (1.1) for the building section or the partition wall section and a second hinge strip (2) for the door leaf, and the two hinge strips (1, 2) are connected to one another pivotably by a hinge pin (5) provided with a closing mechanism consisting of a lifting/lowering mechanism (x), **characterized in that** the hinge pin (5) is operatively connected to a stop damper, wherein the stop damper is formed by a damper (3), a force distributor (4) connected thereto and a driver (6) which are arranged in the sleeve (1.1) of the hinge part (1), wherein the driver (6) is mounted to be linearly moveable and non-rotatable via the hinge pin (5), and the damper (3) with the force distributor (4) is securely integrated into the hinge strip (1).

2. The hinge according to claim 1, **characterized in that** the lifting/lowering mechanism (x) is formed by a lower lifting cam (1.2) provided in the sleeve (1.1) in the hinge strip (1) and by an upper lifting cam (7.2) arranged on the pin bearing (7), which are in an interactive relationship.

3. The hinge according to claims 1 and 2, **characterized in that** a mount for mounting the damper (3) is provided in the sleeve (1.1) of the hinge part (1) and the damper (3) has a mount for a pin (4.1) which is arranged on the force distributor (4) for the force-fitting connection of damper and force distributor.

4. The hinge according to claims 1 to 3, **characterized in that** the driver (6) has a web which forms stops (6.1) for the stop damper, and has at least one guide web (6.2).

5. The hinge according to claims 1 to 4, **characterized in that** pin bearings (7, 8) are provided for receiving the hinge pin (5) in a form-fitting manner.

6. The hinge according to claims 1 to 5, **characterized in that** the hinge pin (5) has form-fitting surfaces (5.1) and guiding grooves (5.2), wherein the form-fitting surfaces (5.1) are in operative connection with form-fitting mounts (7.1, 8.1) of the pin bearings (7, 8) and the guiding grooves (5.2) are in an operative connection with the guide webs (6.2) of the driver (6).

7. The hinge according to any one of the preceding claims, **characterized in that** the hinge strips (1, 2) are connected to the door leaf and the building section or partition wall section in a force-fitting, form-fitting and/or material-bonding manner.

8. A shower enclosure with a door leaf and at least one hinge for connecting the door leaf to a building section or a partition wall section, **characterized in that** the hinge or hinges are configured according to at least one of the preceding claims 1 to 7 and the door leaf is configured as a swing door.

## Revendications

1. Charnière permettant le support pivotant d'une section essentiellement plane, notamment un vantail de porte, d'une séparation de douche sur une section de bâtiment ou une section de cloison d'une séparation de douche ou similaire, où la charnière présente une première bande de charnière (1) avec un manchon (1.1) prévu la section de bâtiment ou la section de cloison, et une deuxième bande de charnière (2) pour le vantail de porte et les deux bandes de charnière (1, 2) sont reliées ensemble de manière pivotable par le biais d'un axe de charnière (5) muni d'un mécanisme de fermeture constitué d'un mécanisme de montée-descente (x), **caractérisée en ce que** l'axe de charnière (5) est en liaison fonctionnelle avec un amortisseur de butée, où l'amortisseur de butée est constitué d'un amortisseur (3), d'un répartiteur de forces (4), y étant relié, et d'un entraîneur (6), qui sont disposés dans le manchon (1.1) de la charnière (1), où l'entraineur (6) est logé en étant mobile linéairement et sécurisé contre une rotation par le biais de l'axe de charnière (5) et l'amortisseur (3) est intégré fixement avec le répartiteur de forces (4) dans la bande de charnière (1).

2. Charnière selon la revendication 1, **caractérisée en ce que** le mécanisme de montée-descente (x) est constitué par une courbure de montée (1.2) inférieure prévue dans le manchon (1.1) dans la bande de charnière (1) et par une courbure de montée (7.2) supérieure disposée sur le logement d'axe (7), qui agissent conjointement.

3. Charnière selon les revendications 1 et 2, **caractérisée en ce qu'**un réceptacle pour le logement de l'amortisseur (3) est prévu dans le manchon (1.1) de la partie de charnière (1), et l'amortisseur (3) présente un réceptacle pour un pivot (4.1) qui est disposé sur le répartiteur de forces (4) permettant la liaison par complémentarité des forces de l'amortisseur et du répartiteur de forces.

4. Charnière selon les revendications 1 à 3, **caractérisée en ce que** l'entraineur (6) présente une tige qui forme des butées (6.1) pour l'amortissement en butée et présente au moins une tige de guidage (6.2).

5. Charnière selon les revendications 1 à 4, **caractérisée en ce que** des logements d'axe (7, 8) sont prévus pour le logement par complémentarité des formes de l'axe de charnière (5).

6. Charnière selon les revendications 1 à 5, **caractérisée en ce que** l'axe de charnière (5) présente des surfaces de fermeture par la forme (5.1) et des rainures de guidage (5.2), où les surfaces de fermeture par la forme (5.1) sont en liaison fonctionnelle avec des cavités de fermeture par la forme (7.1, 8.1) des logements d'axes (7, 8) et les rainures de guidage (5.2) sont en liaison fonctionnelle avec les tiges de guidage (6.2) de l'entraîneur 6 .

7. Charnière selon l'une des revendications citées ci-dessus, **caractérisée** en ce les bandes de charnière (1, 2) sont reliées par complémentarité des forces, des formes et/ou des matières avec le vantail de porte et la section de bâtiment ou la section de cloison.

8. Séparation de douche avec un vantail de porte et au moins une charnière permettant la liaison du vantail de porte avec une section de bâtiment ou une section de cloison, **caractérisée en ce que** les charnières sont respectivement formées selon au moins une des revendications 1 à 7 citées ci-dessus et le vantail de porte est conçu sous forme de porte pendulaire.
